# FASCICULE DE BREVET EUROPEEN

(11) **EP 1 806 531 B1**
(45) Date de publication et mention de la délivrance du brevet: **29.07.2015**
(21) Numéro de dépôt: 06292012.9
(22) Date de dépôt: 21.12.2006
(51) Int. Cl.: F21S 8/10, F21V 14/08, F21W 101/02, F21W 101/10

(54) **Dispositif projecteur elliptique multifonctions avec élément optique additionnel**
Multifunktionales, elliptisches Scheinwerfergerät mit zusätzlichem, optischem Element
Multifunctional elliptical headlamp device with additional optical element

(30) Priorité: 05.01.2006 FR 0600093
(43) Date de publication de la demande: 11.07.2007
(73) Titulaire: VALEO VISION, 93012 Bobigny Cedex (FR)
(72) Inventeur: Meyrenaud, Jean-Luc, 93190 Livry Gargan (FR); Tronquet, Guillaume, 93100 Montreuil sous Bois (FR); Reiss, Benoît, 95600 Eaubonne (FR)

(56) Documents cités:
- EP-A- 0 624 753
- EP-A- 1 193 440
- FR-A- 2 847 655
- US-A- 5 339 226
- US-A1- 2005 201 117

## Description

La présente invention a pour objet un dispositif projecteur elliptique multifonctions, permettant de commuter entre plusieurs positions réalisant chacune une fonction d'éclairage spécifique, par exemple une fonction code, une fonction route, et une fonction autoroute ou une fonction mauvais temps. Chaque fonction d'éclairage est associée notamment à une ligne de coupure qui lui est spécifique, ou à l'absence de ligne de coupure, ladite ligne de coupure étant obtenue au moyen d'un cache interceptant une partie des rayons lumineux émis par une source lumineuse du dispositif projecteur considéré. L'invention a essentiellement pour but de proposer une solution pour obtenir, grâce à la présence d'au moins un élément optique additionnel, au moins une des fonctions d'éclairage disponibles au moyen du dispositif projecteur multifonctions considéré, avec des performances optiques améliorées par rapport aux performances présentées jusqu'à présent par les dispositifs projecteurs multifonctions existant.

On connaît par exemple de FR 2 847 655 un projecteur de type elliptique, dans lequel un support est monté à pivotement autour d'un axe formé sur une platine solidaire du réflecteur, et un cache est monté à pivotement autour d'un second axe formé sur le support. Le cache est double et comporte deux ailes portant chacune un bord de coupure. Une telle disposition a pour but de proposer un projecteur pouvant émettre au moins trois faisceaux, dont un faisceau route et deux faisceaux à coupure.

On connaît par ailleurs de EP 0 624 753 un projecteur de type elliptique pour l'émission d'un faisceau de croisement de type code, comprenant une source lumineuse, un réflecteur, une lentille, un cache entre le réflecteur et la lentille, et un élément réfléchissant situé sous l'axe optique du réflecteur et entre le cache et la lentille, l'élément réfléchissant déviant une partie de la lumière réfléchie par le réflecteur pour qu'après le passage à travers la lentille, une zone en avant du véhicule au-dessus de la coupure soit éclairée. Une telle disposition a pour but de rajouter au dessus de la coupure le maximum de lumière autorisé par les réglementations, de manière à éviter une limite clair/obscur nette, inconfortable pour le conducteur, et même dangereuse.

Dans la suite du document, on désigne par l'expression "élément optique additionnel" un élément, intégré dans un cache, présentant au moins une surface réfléchissante apte à rediriger au-dessus d'un bord optiquement actif d'un volet dudit cache une partie des rayons lumineux émis en direction dudit volet par la source lumineuse du dispositif projecteur considéré. Par convention, on peut également désigner l'élément optique additionnel par le terme "plieuse".

Le domaine de l'invention est, d'une façon générale, celui des projecteurs de véhicule automobile. Dans ce domaine, on connaît différents types de dispositifs projecteurs, parmi lesquels on trouve essentiellement :
- des feux de position, d'intensité et de portée faible;
- des feux de croisement, ou codes, d'intensité plus forte et de portée sur la route avoisinant 70 mètres, qui sont utilisés essentiellement la nuit et dont la répartition du faisceau lumineux est telle qu'elle permet de ne pas éblouir le conducteur d'un véhicule croisé ; les feux de croisement réalisent une fonction code ; on parle ici d'un faisceau lumineux de type code ;
- des feux de route longue portée, et des feux de complément de type longue portée, dont la zone de vision sur la route avoisine 200 mètres, et qui doivent être éteints lorsque l'on croise un autre véhicule afin de ne pas éblouir son conducteur ; les feux de route réalisent une fonction route ; on parle ici d'un faisceau lumineux de type route;
- des feux anti-brouillard.

Par ailleurs, on connaît un type de projecteur elliptique perfectionné, appelé projecteur bifonctions, qui cumule les fonctions de feux de croisement et de feux longue portée : à cet effet, on peut par exemple disposer à l'intérieur du projecteur bifonctions un cache amovible, constitué par exemple d'un volet métallique, pouvant passer sur commande d'une première position dans laquelle il n'occulte pas le signal lumineux produit par la source lumineuse du projecteur - la portée du projecteur correspondant alors à celle des feux de route - à une deuxième position dans laquelle il occulte une partie du signal lumineux produit par la source lumineuse du projecteur, la portée du projecteur étant ainsi limitée à celle des feux de croisement.

Les dispositifs projecteurs qui viennent d'être évoqués, plus particulièrement ceux qui sont utilisés comme feux de croisement, produisent des faisceaux lumineux qui sont perfectibles lorsque ces dispositifs projecteurs sont utilisés dans certaines conditions. On a ainsi récemment élaboré de nouvelles fonctions, désignées comme fonctions élaborées et regroupées sous le nom d'AFS (abréviation pour « Advanced Frontlighting System » en anglais), qui proposent notamment d'autres types de faisceaux. Il s'agit notamment
- de la fonction dite BL (Bending Light en anglais pour lumière virage), qui peut se décomposer en une fonction dite DBL (Dynamic Bending Light en anglais pour lumière virage mobile) et une fonction dite FBL (Fixed Bending Light en anglais pour lumière virage fixe). La fonction DBL permet de modifier l'orientation d'un faisceau lumineux produit par une source lumineuse, de telle sorte que lorsque le véhicule aborde un virage, la route soit éclairée de façon optimale. La fonction FBL a pour vocation d'éclairer progressivement le bas-côté de la route lorsque le véhicule effectue un virage ; à cet effet, on prévoit une source lumineuse supplémentaire qui vient compléter progressivement les feux de croisement ou de route lors de la négociation d'un virage ;
- de la fonction dite Town Light en anglais, pour feu de ville. Cette fonction assure l'élargissement d'un faisceau de type feu de croisement tout en diminuant légèrement sa portée ;
- de la fonction dite Motorway Light en anglais, pour feu d'autoroute, réalisant la fonction autoroute. Cette fonction assure une augmentation de la portée d'un feu de croisement en concentrant le flux lumineux du feu de croisement au niveau de l'axe optique du dispositif projecteur considéré ; on parle ici d'un faisceau lumineux de type autoroute ;

- de la fonction dite Overhead Light en anglais, pour feu surélevé. Cette fonction assure une modification d'un faisceau de feu de croisement de telle sorte que des portiques situés en hauteur sont éclairés de façon satisfaisante au moyen des feux de croisement ;
- une fonction dite AWL (Adverse Weather Light en anglais, pour feu de mauvais temps). Cette fonction assure une modification d'un faisceau de feu de croisement de telle sorte que le conducteur d'un véhicule circulant en sens inverse n'est pas ébloui par un reflet sur la route mouillée de la lumière émise par les projecteurs remplissant cette fonction. Cette fonction pour mauvais temps assure une diminution de la lumière proche d'un feu de croisement, susceptible d'éblouir les conducteurs de véhicules circulant en sens inverse, et une augmentation de la portée du même feu de croisement au niveau de l'axe optique du dispositif projecteur considéré.

L'invention sera plus particulièrement décrite, à titre d'exemple uniquement, dans le cas où le dispositif projecteur multifonctions considéré permet l'obtention notamment de la fonction d'autoroute ou de la fonction mauvais temps au moyen d'un cache comportant un élément optique additionnel. Elle peut cependant s'appliquer à tout dispositif projecteur multifonctions permettant notamment l'obtention d'au moins un des types de feux qui viennent d'être cités au moyen d'un cache comportant un élément optique additionnel.

Afin de proposer, au moyen d'un unique dispositif projecteur, une fonction code, une fonction route, et au moins une fonction élaborée, par exemple la fonction autoroute, on a proposé, dans l'état de la technique, différentes solutions.

Une première solution consiste en l'utilisation, dans chaque dispositif projecteur de type code, d'une plaque, approximativement en forme de disque, en rotation sur elle-même, l'axe de rotation étant horizontal et parallèle à l'axe optique du dispositif projecteur. Par axe optique du dispositif projecteur, on désigne, d'une façon générale, la direction d'éclairage maximal pour le dispositif projecteur considéré. La périphérie du disque n'est pas parfaitement lisse ; elle présente un ensemble d'irrégularités, chacune des irrégularités permettant d'obtenir un faisceau lumineux correspondant à une des fonctions recherchées lorsque l'irrégularité considérée est amenée, par rotation du disque, face à la source lumineuse du dispositif projecteur considéré.

Une deuxième solution peut revêtir les traits d'un dispositif projecteur 100 du type de celui représenté à la figure 1. Le dispositif projecteur comporte notamment :
- un réflecteur 101 dont la forme géométrique de la paroi réfléchissante est proche d'un demi ellipsoïde ;
- une source lumineuse non représentée, disposée au sein du réflecteur 101, par exemple une lampe à décharge positionnée au niveau du premier foyer du réflecteur 101 ;
- un élément dioptrique 102, par exemple une lentille convergente, positionnée au second foyer du réflecteur 101.

La deuxième solution consiste en l'utilisation, dans le dispositif projecteur 100 de type elliptique, d'un cache multifonctions 103 - ou occulteur multifonctions - constitué essentiellement d'un support en rotation sur lui-même autour d'un axe de rotation 104; le mouvement de rotation est commandé par un actionneur 105 pouvant comprendre un moteur à courant continu, un solénoïde, un moteur pas à pas ou tout autre système d'actionnement connu ou de leur combinaison. L'axe de rotation 104 est horizontal et perpendiculaire à l'axe optique du dispositif projecteur, ledit support maintenant une pluralité de caches présentant chacun une découpe déterminée pour générer une ligne de coupure spécifique.

La surface latérale du cache multifonctions, constituée par les extrémités des caches maintenus par le support en rotation, n'est ainsi pas parfaitement lisse ; elle présente un ensemble de découpes, chacune des découpes permettant d'obtenir un faisceau lumineux correspondant à une des fonctions souhaitées lorsque la découpe considérée est amenée, par rotation du cache multifonctions, face à la source lumineuse du dispositif projecteur considéré. Dans ce type de dispositifs projecteurs, la fonction route est obtenue lorsque aucun cache ne vient intercepter les rayons lumineux émis par la source lumineuse. Dans un exemple particulier de réalisation, le support en rotation maintient un premier cache, dédié à la réalisation d'un faisceau lumineux de type code, et un deuxième cache, dédié à la réalisation d'un faisceau lumineux de type d'autoroute ou de mauvais temps. La présente invention sera essentiellement décrite au moyen d'un exemple correspondant à un perfectionnement du dispositif projecteur 100.

De telles solutions permettent donc d'obtenir, avec chaque dispositif projecteur dans lesquels elles sont implantées, une pluralité de faisceaux lumineux différents. Un problème que pose l'utilisation de tels systèmes est le fait que, bien qu'ils respectent les contraintes réglementaires, les faisceaux produits, et notamment ceux correspondant aux fonctions élaborées, présentent des performances photométriques qui sont largement perfectibles. Notamment, pour la fonction autoroute ou mauvais temps, il peut être nettement avantageux d'augmenter les performances photométriques en terme de flux lumineux et d'intensité lumineuse dans une zone centrale du faisceau lumineux produit.

Un objet de l'invention est de répondre notamment à ce problème concernant les performances photométriques de certaines fonctions d'éclairage. Dans l'invention, on propose une solution pour réaliser un dispositif projecteur multifonctions, c'est à dire au moins bifonctions, qui produit au moins un faisceau lumineux dont les performances photométriques sont améliorées par rapport à celles mesurées dans des dispositifs projecteurs de l'état de la technique réalisant les mêmes fonctions. A cet effet, on propose, dans l'invention, de compléter au moyen d'un élément optique additionnel au moins un cache utilisé pour générer, au sein d'un dispositif projecteur multifonctions, un faisceau lumineux correspondant à une fonction d'éclairage donnée, par exemple la fonction autoroute ou mauvais temps. Dans l'invention, on propose ainsi d'aménager un dispositif projecteur multifonctions du type de ceux présentant un cache multifonctions constitué essentiellement d'un support en rotation sur lui-même, avec un axe de rotation horizontal et perpendiculaire à l'axe optique du dispositif projecteur, ledit support maintenant une pluralité de caches présentant chacun une découpe déterminée pour générer une ligne de coupure spécifique.

En outre, dans l'invention, on prévoit la résolution d'un problème inhérent à la présence d'un tel élément optique additionnel, à savoir un problème d'encombrement. Le problème d'encombrement est illustré au moyen des figures 2-A à 2-D, sur lesquelles on a représenté schématiquement une partie 200 d'un dispositif projecteur en vue de côté et en coupe verticale, comportant notamment les éléments principaux suivants:
- un réflecteur 201 ;
- une source lumineuse 202, par exemple de type lampe à décharge ;dans un tel cas, une zone dite de sécurité électrique 203 dans laquelle il est recommandé de ne pas introduire d'élément métallique ;
- un occulteur multifonctions 204 constitué d'un support 205, mobile en rotation sur lui-même autour d'un premier axe de rotation 211 symbolisé par une flèche, ledit support 205 maintenant un premier cache 207, constitué d'un volet 208 complété par un élément optique additionnel 209, pour réaliser un faisceau lumineux de type feu d'autoroute ou de mauvais temps, et un deuxième cache 206, constitué d'un volet double pour réaliser un faisceau lumineux de type code.

La figure 2-A montre l'occulteur multifonctions 204 dans une position, désignée dans cet exemple comme position initiale, permettant la réalisation du faisceau de type code. La figure 2-B montre l'occulteur multifonctions dans une position, désignée dans cet exemple comme première position, permettant la réalisation du faisceau de type d'autoroute ou de mauvais temps.

Un problème d'encombrement apparaît lorsque l'occulteur multifonctions 204 n'est plus dans la première position ou la deuxième position. En effet : d'une part, comme montré à la figure 2-C, une partie du premier cache 207 risque de ne pas être suffisamment dégagée pour ne pas intercepter des rayons lumineux 210 qui devraient pourtant contribuer à la réalisation du faisceau de type route ; d'autre part, comme montré à la figure 2-D, la présence de la plieuse 209 risque, lorsqu'elle est suffisamment dégagée pour ne plus intercepter les rayons lumineux 210, de faire pénétrer le deuxième cache 206 dans la zone de sécurité électrique 203. Afin de résoudre ce problème d'encombrement, on propose, dans l'invention, d'articuler, par rapport au support 205 le maintenant, le volet 208 associé à l'élément optique additionnel 209 afin de limiter l'encombrement de ce dernier dans certaines positions du support 205.

L'invention concerne donc essentiellement un dispositif projecteur multifonctions de type elliptique apte à émettre au moins un premier faisceau lumineux et un deuxième faisceau lumineux, le dispositif projecteur comprenant notamment :
- une source lumineuse, disposée dans un réflecteur et émettant un ensemble de signaux lumineux ;
- un élément dioptrique disposé en sortie du dispositif projecteur ;
- un occulteur multifonctions disposé entre la source lumineuse et l'élément dioptrique, ledit occulteur multifonctions étant notamment constitué :
- d'un élément support en rotation sur lui-même autour d'un premier axe de rotation sensiblement horizontal et perpendiculaire à l'axe optique du dispositif projecteur, l'élément support pouvant positionner l'occulteur multifonctions dans au moins une première position réalisant le premier faisceau lumineux et une deuxième position réalisant le deuxième faisceau lumineux;
- d'au moins un premier cache maintenu par l'élément support, présentant une position optiquement active réalisant le premier faisceau lumineux, position optiquement active dans laquelle le premier cache intercepte une partie des signaux lumineux émis par la source lumineuse, le premier cache présentant notamment un bord optiquement actif, propre à former une coupure dans le premier faisceau lumineux émis par le dispositif projecteur, l'occulteur multifonctions comportant un mécanisme apte à rabattre le premier cache vers le premier axe de rotation, faisant alors passer le premier cache d'une première posture à une seconde posture, au moins quand l'occulteur multifonctions est amené de la première position vers la deuxième position, caractérisé en ce que le premier cache comporte un élément optique additionnel présentant au moins une surface réfléchissante apte à rediriger au-dessus du bord optiquement actif du premier cache des rayons lumineux émis par la source en direction dudit premier cache, le premier faisceau lumineux étant un faisceau du type autoroute ou de mauvais temps et on ce que le mécanisme apte à rabattre le premier cache vers le premier axe de rotation présente un axe de rotation secondaire sensiblement parallèle au premier axe de rotation, le premier cache étant rabattu par rotation autour dudit l'axe de rotation secondaire, ledit mécanisme comportant au moins une patte solidarisée avec le premier cache, ladite patte coopérant avec un élément de guidage maintenu fixe par rapport à un actionneur du dispositif projecteur pour faire pivoter le premier cache dans un sens de rotation inverse d'un sens de rotation de l'élément support de l'occulteur multifonctions quand l'occulteur multifonctions est amené de la première position vers la deuxième position.

Le dispositif projecteur selon l'invention peut également présenter, outre les caractéristiques principales énoncées dans le paragraphe précédente, une ou plusieurs des caractéristiques secondaires sulvantes :
- le mécanisme apte à rabattre le premier cache vers le premier axe de rotation comporte notamment un premier pion de fixation et un deuxième pion de fixation, chacun disposé à une extrémité du premier cache, emboîtés respectivement dans une première cavité et une deuxième cavité de l'élément support de l'occulteur multifonctions pour permettre la rotation dudit premier cache autour de l'axe de rotation secondaire,
- le mécanisme apte à rabattre le premier cache vers le premier axe de rotation est complété par un ressort de rappel apte à positionner le premier cache dans sa première posture au moins quand le premier cache est dans sa position optiquement active ;
- le ressort de rappel coopère avec une butée pour maintenir le premier cache dans sa première posture au moins quand le premier cache est dans sa position optiquement active ;
- l'occulteur multifonctions comporte au moins un deuxième cache ;
- le deuxième cache réalise le deuxième faisceau lumineux ou un troisième faisceau lumineux;
- le deuxième cache est un cache double ;
- le dispositif projecteur est du type trifonctions.;
- le deuxième faisceau lumineux est un faisceau du type code;
- le dispositif émet un troisième faisceau de type feu de route ;
- le deuxième faisceau lumineux est du type route ;
- la source lumineuse est du type lampe à décharge ;
- l'élément optique additionnel est solidaire ou fait partie intégrante d'un volet du premier cache ;
- la surface réfléchissante est située sur une face de l'élément optique additionnel, tournée vers le haut et s'étendant depuis le bord optlquement actif du premier cache vers la source lumineuse ;
- l'élément optique additionnel comporte un bord avant accolé au bord optiquement actif du premier cache ;
- la face comportant la surface réfléchissante présente un bord avant qui suit substantiellement, au moins localement, le profil du bord optiquement actif du cache ;
- le bord avant de la face comportant la surface réfléchissante sert substantiellement de génératrice pour la forme de ladite face ;
- la face comportant la surface réfléchissante présente un bord arrière, le bord arrière et le bord avant de ladite face présentant des profils sensiblement identiques, le profil du bord arrière étant contenu dans un plan parallèle à un plan contenant le profil du bord avant ;
- la surface réfléchissante présente des surfaces convexes évolutives, le bord avant de la surface réfléchissante suivant substantiellement, au moins localement, le profil du bord optiquement actif du cache.

L'invention et ses différentes applications seront mieux comprises à la lecture de la description qui suit et à l'examen des figures qui l'accompagnent. Celles-ci ne sont présentées qu'à titre indicatif et nullement limitatif de l'invention. Les figures montrent :
- à la figure 1, déjà décrite, une représentation d'un dispositif projecteur multifonctions existant dans l'état de la technique ;
- aux figures 2-A, 2-B, 2-C et 2-D, également déjà décrites, une représentation simplifiée d'un dispositif projecteur multifonctions illustrant les problèmes d'encombrement rencontrés avec un occulteur multifonctions dont au moins un volet comporte un élément optique additionnel ;
- à la figure 3, une représentation simplifiée d'un dispositif projecteur multifonctions illustrant schématiquement la résolution, grâce à l'invention, des problèmes d'encombrement rencontrés avec un occulteur multifonctions dont au moins un volet comporte un élément optique additionnel.
- aux figures 4-A et 4-B, une représentation d'un premier exemple de cache et du profil de l'élément optique additionnel qu'il comporte apte à réaliser un faisceau lumineux de type autoroute ou mauvais temps ;
- aux figures 5-A et 5-B, une représentation d'un deuxième exemple de cache et du profil de l'élément optique additionnel qu'il comporte apte à réaliser un faisceau lumineux de type autoroute ou mauvais temps ;
- aux figures 6-A et 6-B, deux vues différentes d'un cache présentant le profil décrit aux figures 5-A et 5-B ;
- aux figures 7-A à 7-D, plusieurs vues différentes d'un exemple de réalisation d'un occulteur multifonctions dans une première situation;
- aux figures 8-A à 8-D, plusieurs vues différentes de l'occulteur multifonctions des figures 7-A à 7-D dans une deuxième situation ;
- aux figures 9-A à 9-D, plusieurs vues différentes de l'occulteur multifonctions des figures 7-A à 7-D dans une troisième situation.

Les éléments apparaissant sur différentes figures conservent, sauf précision contraire, les mêmes références. Par ailleurs, l'invention sera plus particulièrement illustrée dans le cadre d'un dispositif projecteur trifonctions, du type de celui représenté aux figures 2-A à 2-D, permettant l'obtention d'un faisceau de type route, d'un faisceau de type code, et d'un faisceau de type autoroute ou de type mauvais temps, mais présentant certaines performances photométriques améliorées. L'invention est cependant généralisable sans difficulté à tout dispositif projecteur multifonctions dont l'occulteur multifonctions est en rotation selon un axe horizontal et perpendiculaire à l'axe optique du dispositif considéré, et dont au moins un volet est complété par un élément optique additionnel.

La figure 3 montre un dispositif projecteur 300, du type du dispositif projecteur 200 montré aux figures 2-A à 2-D, présentant les mêmes éléments principaux que le dispositif projecteur 200, mais dans lequel l'invention est mise en place ; l'occulteur multifonctions 204 a été remplacé par un occulteur multifonctions 204', la principale différence entre ces deux occulteurs résidant dans le fait que le premier cache 207 est désormais articulé par rapport à l'élément support 205.

Comme on le constate, l'occulteur multifonctions 204' est amené dans une nouvelle position, désignée ici comme deuxième position, dans laquelle le faisceau lumineux produit correspond à un faisceau de type route, aucun cache ne venant plus intercepter les rayons lumineux 210. Comme on le constate sur la figure 3, le premier cache 207 adopte une nouvelle posture P2, désignée ici comme deuxième posture par rapport à une première posture P1 dans laquelle il se trouvait notamment lorsque l'occulteur multifonctions 204 était dans la première position représentée à la figure 2-B. La posture P2 se différencie de la posture P1 notamment par le fait que le premier cache est rabattu vers le premier axe de rotation 211, de façon à limiter son encombrement dû à la présence de la plieuse 209. L'opération de rabattement est réalisée, comme il sera détaillé ultérieurement, pendant que l'occulteur multifonctions 204' est amené de la première position à la deuxième position. Dans d'autres exemples de réalisation de l'invention, le passage de la première posture P1 à la deuxième posture P2 est réalisée lors d'autres mouvements de transition de l'occulteur 204', la posture P2 devant toujours être atteinte au moins lorsque le faisceau de type route doit être réalisé.

La figure 4-A montre un premier exemple 400 du cache 207 dans la première position représentée à la figure 2-B. Le cache 400 est constitué d'un volet 401, globalement vertical, qui occulte, lorsqu'il est placé dans sa position optiquement active, une partie du faisceau lumineux issu du réflecteur, et d'un élément optique additionnel 402, globalement horizontal, dont au moins la face supérieure 403 est réfléchissante afin d'ajouter dans le faisceau traversant la lentille une partie des rayons qui, sans la présence de cette surface réfléchissante, aurait été interceptée par le volet, et donc perdue. Le volet 401 et la plieuse 402 sont jointifs : un bord supérieur 404 du volet 401 correspond à un bord avant 405 de la plieuse 402, aucun rayon lumineux ne pouvant ainsi filtrer entre ces deux éléments. Toute fuite lumineuse indésirable susceptible de provoquer des éblouissements est ainsi empêchée.

La figure 4-B montre plus en détail le profil 406 du bord avant 405, qui détermine de manière prépondérante la forme du faisceau lumineux généré. La surface de la plieuse 402 est ensuite une extrusion horizontale de la forme du bord avant 405 en partant dudit bord avant 405' vers la source lumineuse. Le profil 406 est constitué de la réunion d'un segment horizontal inférieur 407 et d'un segment horizontal supérieur 408, reliés par un segment oblique 409, globalement central. La hauteur du segment 407 est déterminée pour éviter tout éblouissement des conducteurs doublés par l'intermédiaire de leur rétroviseur extérieur, dont la position approximative 410 est symbolisée par un cercle barré. La différence de niveau entre le segment 407 et le segment 408 est de l'ordre de 0,48 millimètres.

La figure 5-A montre un deuxième exemple 400' du cache 207 dans la première position représentée à la figure 2-B. Le cache 400' est constitué d'un volet 401', globalement vertical, qui occulte, lorsqu'il est placé dans sa position optiquement active, une partie du faisceau lumineux issu du réflecteur, et d'un élément optique additionnel 402', globalement horizontal, dont au moins la face supérieure 403' est réfléchissante afin d'ajouter dans le faisceau traversant la lentille une partie des rayons qui, sans la présence de cette surface réfléchissante, aurait été interceptée par le cache, et donc perdue. Le volet 401' et la plieuse 402' sont jointifs : un bord supérieur 404' du volet 401' correspond à un bord avant 405' de la plieuse 402', aucun rayon lumineux ne pouvant ainsi filtrer entre ces deux éléments. Toute fuite lumineuse indésirable susceptible de provoquer des éblouissements est ainsi empêchée.

La figure 5-B montre plus en détail le profil 406' du bord avant 405', qui détermine de manière prépondérante la forme du faisceau lumineux généré. La surface de la plieuse 402' est ensuite une extrusion horizontale de la forme du bord avant 405' en partant dudit bord avant 405' vers la source lumineuse. Par rapport au profil 406, le profil 406' est une forme optimisée comprenant un décrochement 411' autour du maximum d'intensité pour augmenter la portée du faisceau lumineux de type feu d'autoroute ou de mauvais temps ; le décrochement 411' est restreint en largeur pour éviter tout éblouissement des conducteurs doublés par l'intermédiaire de leur rétroviseur extérieur, dont la position approximative 410' est symbolisée par un cercle barré. Le profil 406' est ainsi constitué de la réunion d'un segment horizontal intermédiaire 407', d'un segment horizontal inférieur 408' - reliés entre eux par l'intermédiaire d'un premier segment oblique 412 formant un angle de 45 degrés avec le segment inférieur 408' - et d'un segment horizontal supérieur 409', relié au segment horizontal inférieur 408' par un second segment oblique 413' formant un angle de 40 degrés avec le segment inférieur 408'. La différence de niveau entre le segment supérieur 409' et le segment inférieur 408' est de l'ordre de 0,8 millimètres, et la différence de niveau entre le segment intermédiaire 407' et le segment inférieur 408' est de l'ordre de 0,33 millimètres. Le segment inférieur 408' mesure environ 1,05 millimètres.

Dans les deux exemples qui viennent d'être décrits, des modifications de la surface extrudée, consistant en un remplacement de ladite surface par des surfaces complexes évolutives, tout en conservant la forme du bord avant 405 ou 405', permettent d'améliorer la répartition et l'homogénéité du faisceau obtenu en sortie de la lentille du dispositif projecteur.

Les figures 6-A et 6-B montrent respectivement une première vue et une seconde vue de l'exemple 400' du cache 207 dans sa réalisation définitive 600 conçue pour être maintenue sur le support 205 de l'occulteur multifonctions 204'. Outre les éléments déjà présents sur la figure 5-A, un premier pion de fixation 601 et d'un deuxième pion de fixation 602 sont disposés de part et d'autre du cache 400'. Une butée 603, placée ici sur le deuxième pion de fixation 602, et une patte de guidage 604, globalement perpendiculaire à la plieuse 402' sont ajoutées. Ces différents éléments interviennent dans le mécanisme permettant de rabattre le premier cache 400'. Un bord vertical arrière 605 de la plieuse 402' est avantageusement réfléchissant, des problèmes thermiques étant ainsi résolus.

Les figures 7-A, 7-B, 7-C et 7-D montrent l'occulteur multifonctions 204' complet, c'est à dire prêt à être monté dans le dispositif projecteur final, dans une première situation correspondant à une première étape de l'opération de rabattement du premier cache 207.

Les figures 8-A, 8-B, 8-C et 8-D montrent l'occulteur multifonctions 204' complet dans une deuxième situation correspondant à une deuxième étape de l'opération de rabattement du premier cache 207.

Les figures 9-A, 9-B, 9-C et 9-D montrent l'occulteur multifonctions 204' complet dans une troisième situation correspondant à une troisième étape de l'opération de rabattement du premier cache 207.

Les extensions "-A", "-B", "-C" et "-D" accolées aux numéros des figures 7, 8 et 9 correspondent respectivement à une première vue, à une deuxième vue, à une vue plus détaillée et ciblée de la première vue, et à une vue plus détaillée et ciblée de la deuxième vue, de l'occulteur multifonctions 204'.

L'occulteur multifonctions 204' complet comporte notamment:
- le support 205 ;
- le premier cache 400' tel qu'il a été décrit précédemment;le premier pion de fixation 601 et le second pion de fixation 602 sont placés respectivement dans une première cavité 701 et dans une seconde cavité 702 du support 205, de telle sorte que le premier cache 400' a la possibilité de pivoter autour d'un axe de rotation secondaire 703 joignant les deux pions de fixation 601 et 602;
- le deuxième cache 206, tel qu'il a été mentionné précédemment, et fixé de manière inamovible sur le support 205;
- le premier axe de rotation 211 autour duquel le support 205 peut évoluer;
- un ressort de torsion 704, disposé sur l'axe de rotation secondaire 703 entre le premier cache 400' et le deuxième cache 206.

Par ailleurs, l'occulteur multifonctions coopère avec un élément de guidage 705, ou guide, solidaire d'un boîtier 706, par exemple le boîtier de l'actionneur, lui-même solidaire du réflecteur ou de la lentille.

Dans la position correspondant à la fonction code (figures 7-A à 7-D), dans la position correspondant à la fonction autoroute ou mauvais temps (figures 8-A à 8-B), ainsi qu'entre ces deux positions, la patte de guidage 604 n'est pas en contact avec le guide 705. En conséquence, le volet 401' du premier cache 400' est plaqué par le ressort 704 de sorte que sa butée 603 soit amenée en appui contre un des volets du deuxième cache 206. Une telle configuration correspond à la première posture P1 du premier cache 400'. Une telle disposition garantit la précision de la position du premier cache 400' lorsque le faisceau autoroute ou mauvais temps doit être réalisé.

Lors du passage à la fonction route (Figure 9-A à 9-C), l'occulteur multifonctions 204' continue sa rotation autour du premier axe 211 au-delà de la position correspondant à la réalisation du faisceau autoroute ou mauvais temps ; la patte de guidage 604 du premier cache 400' vient alors en contact avec le guide 705. Ce dernier, notamment par la présence d'une section arrondie 707 au contact de laquelle va évoluer une extrémité 708 de la patte de guidage 604, est conçu de telle sorte que le mouvement de rotation, imposé à l'occulteur multifonctions 204' par l'actionneur 105, entraîne un basculement du premier cache 400' par rapport au deuxième cache 206 autour de l'axe de rotation secondaire 703. Le premier cache 400' est ainsi rabattu vers le support 205 selon un sens de rotation 709 opposé au sens 710 de la rotation, qui provoque ledit rabattement, de l'occulteur multifonctions 204' autour du premier axe de rotation 211. Une telle configuration correspond à la deuxième posture P2 du premier cache 400'

Avantageusement, l'actionneur est dimensionné de façon à pouvoir entraîner et maintenir en position l'occulteur multifonctions 204' en prenant en considération les efforts supplémentaires dus à la présence du ressort 704 et les efforts de frottement dus au contact entre la patte de guidage 604 et le guide 705. Par ailleurs, le ressort 704 est pour sa part dimensionné pour assurer le retour du premier cache 400' dans sa première posture P1 lors du retour de l'occulteur multifonctions 204' dans la position correspondant à la fonction code ou à la fonction autoroute ou mauvais temps.

Dans un mode de réalisation particulier, le deuxième cache 206 est réalisé en matériau métallique, en tôle découpée emboutie par exemple et est surmoulé en matière thermoplastique résistante à la température, ce qui permet d'intégrer dans la partie moulée notamment une liaison avec l'actionneur - une telle liaison pouvant par exemple consister en une roue dentée d'un système de réduction.

Le premier cache 400' est avantageusement réalisé par injection thermoplastique suivie d'une étape d'aluminage ; la réalisation du premier cache en matériau céramique est également possible, l'avantage d'une telle réalisation résidant dans le caractère isolant de ce matériau. La réalisation du premier cache en matériau métallique, par exemple une tôle emboutie ou de l'aluminium ou du magnésium injecté, est elle aussi prévue dans d'autres modes de réalisation.

Les avantages de l'invention décrite sont nombreux : citons notamment :
- la conservation d'un unique actionneur simple;
- le caractère totalement indépendant des modes de réalisation des coupures des fonctions code et autoroute ou mauvais temps ; d'une part, on obtient ainsi des formes de coupure complètement indépendantes ; ceci est particulièrement avantageux dans le cas d'une fonction autoroute ou mauvais temps, dans laquelle la coupure horizontale coté gauche doit être relevée, idéalement de 0.5 %, sans toutefois relever la coupure coté droit afin d'éviter de créer un phénomène d'éblouissement dans les rétroviseurs des véhicules suivis ; et d'autre part on a la possibilité d'utiliser un cache présentant un élément optique additionnel, par exemple pour la fonction autoroute ou mauvais temps, afin d'obtenir d'excellentes performances photométriques ;
- la conservation du principe d'actionnement mécanique bien connu des modules bi-fonction et tri-fonction, dont la rapidité de passage entre fonctions est un atout important ;
- la simplicité du dispositif décrit, et donc sa fiabilité et son faible coût.

## Revendications

1. Dispositif projecteur multifonctions (300) de type elliptique apte à émettre au moins un premier faisceau lumineux et un deuxième faisceau lumineux, le dispositif projecteur comprenant notamment :
- une source lumineuse (202), disposée dans un réflecteur (201) et émettant un ensemble de signaux lumineux ;
- un élément dioptrique (102) disposé en sortie du dispositif projecteur ;
- un occulteur multifonctions (204') disposé entre la source lumineuse et l'élément dioptrique, ledit occulteur multifonctions étant notamment constitué :
- d'un élément support (205) en rotation sur lui-même autour d'un premier axe de rotation (211) sensiblement horizontal et perpendiculaire à l'axe optique du dispositif projecteur, l'élément support pouvant positionner l'occulteur multifonctions dans au moins une première position réalisant le premier faisceau lumineux et une deuxième position réalisant le deuxième faisceau lumineux;
- d'au moins un premier cache (207) maintenu par l'élément support, présentant une position optiquement active réalisant le premier faisceau lumineux, position optiquement active dans laquelle le premier cache intercepte une partie des signaux lumineux émis par la source lumineuse, le premier cache présentant notamment un bord optiquement actif (403'), propre à former une coupure dans le premier faisceau lumineux émis par le dispositif projecteur, l'occulteur multifonctions comportant un mécanisme apte à rabattre le premier cache vers le premier axe de rotation, faisant alors passer le premier cache d'une première posture (P1) à une seconde posture (P2), au moins quand l'occulteur multifonctions est amené de la première position vers la deuxième position,
ledit mécanisme présentant un axe de rotation secondaire (703) sensiblement parallèle au premier axe de rotation, le premier cache étant rabattu par rotation autour de l'axe de rotation secondaire 25 **caractérisé en ce que** le premier cache (207) comporte un élément optique additionnel (209) présentant au moins une surface réfléchissante (403 ; 403') apte à rediriger au-dessus du bord optiquement actif du premier cache des rayons lumineux émis par la source en direction dudit premier cache, le premier faisceau lumineux étant un faisceau du type autoroute ou de type mauvais temps et **en ce que** le mécanisme apte à rabattre le premier cache vers le premier axe de rotation comporte au moins une patte (604) solidarisée avec le premier cache, ladite patte coopérant avec un élément de guidage (705) maintenu fixe par rapport à un actionneur (105) du dispositif projecteur pour faire pivoter le premier cache dans un sens de rotation (709) inverse d'un sens de rotation (710) de l'élément support de l'occulteur multifonctions quand l'occulteur multifonctions est amené de la première position vers la deuxième position,

2. Dispositif projecteur selon la revendication précédente **caractérisé en ce que** le mécanisme apte à rabattre le premier cache vers le premier axe de rotation comporte notamment un premier pion (601) de fixation et un deuxième pion (602) de fixation, chacun disposé à une extrémité du premier cache, emboîtés respectivement dans une première cavité (701) et une deuxième cavité (702) de l'élément support de l'occulteur multifonctions pour permettre la rotation dud!t premier cache autour de l'axe de rotation secondaire.

3. Dispositif projecteur selon l'une au moins des revendications précédentes **caractérisé en ce que** le mécanisme apte à rabattre le premier cache vers le premier axe de rotation est complété par un ressort de rappel (704) apte à positionner le premier cache dans sa première posture au moins quand le premier cache est dans sa position optiquement active.

4. Dispositif projecteur selon la revendication précédente **caractérisé en ce que** le ressort de rappel coopère avec une butée (603) pour maintenir le premier cache dans sa première posture au moins quand le premier cache est dans sa position optiquement active.

5. Dispositif projecteur selon l'une au moins des revendications précédentes **caractérisé en ce que** l'occulteur multifonctions comporte au moins un deuxième cache (206),

6. Dispositif projecteur selon la revendication précédente **caractérisé en ce que** le deuxième cache réalise le deuxième faisceau lumineux ou un troisième faisceau lumineux.

7. Dispositif projecteur selon l'une au moins des revendications 5 ou 6 **caractérisé en ce que** le deuxième cache est un cache double,

8. Dispositif projecteur selon l'une au moins des revendications 5 à 7 **caractérisé en ce qu'**il est du type trifonctions.

9. Dispositif projecteur selon l'une au moins des revendications précédentes **caractérisé en ce que** le deuxième faisceau lumineux est un faisceau du type code,

10. Dispositif projecteur selon l'une au moins des revendications précédentes **caractérisé en ce qu'**il émet un troisième faisceau de type route.

11. Dispositif projecteur selon l'une au moins des revendications 1 à 8 **caractérisé en ce que** le deuxième faisceau lumineux est du type feu de route.

12. Dispositif projecteur selon l'une au moins des revendications précédentes **caractérisé en ce que** la source lumineuse est du type lampe à décharge.

13. Dispositif projecteur selon l'une au moins des revendications précédentes, **caractérisé en ce que** l'élément optique additionnel est solidaire ou fait partie Intégrante d'un volet (208,401') du premier cache.

14. Dispositif projecteur selon l'une au moins des revendications précédentes **caractérisé en ce que** la surface réfléchissante est située sur une face de l'élément optique additionnel, tournée vers le haut et attendant depuis le bord optlquement actif du premier cache vers la source lumineuse.

15. Dispositif projecteur selon l'une au moins des revendications précédentes, **caractérisé en ce que** l'élément optique additionnel comporte un bord avant (405 ; 405') accolé au bord optiquement actif du premier cache.

16. Disposltlf projecteur selon l'une au moins des revendications précédentes **caractère** en ce que la face comportant la surface réfléchissante présente un bord avant qui suit substantiellement, au moins localement, le profil du bord optiquement actif du cache,

17. Dispositif projecteur selon la revendication précédente **caractérisé en ce que** le bord avant de la face comportant la surface réfléchissante sert substantiellement de génératrice pour la forme de ladite face.

18. Dispositif projecteur selon l'une au moins des revendications 16 ou 17 **caractérisé en ce que** la face comportant la surface réfléchissante présente un bord arrière, le bord arrière et le bord avant présentant des profils sensiblement identiques, le profil du bord arrière étant contenu dans un plan parallèle à un plan contenant le profil du bord avant.

19. Dispositif projecteur selon la revendication 16, **caractérisé en ce que** la surface réfléchissante présente des surfaces convexes évolutives, le bord avant (405, 405') de la surface réfléchissante suivant substantiellement, au moins localement, le profil du bord optlquement actif du cache.

## Patentansprüche

1. Ellipsoidmultifunktionsscheinwerfervorrichtung (300), die wenigstens ein erstes Lichtbündel und ein zweites Lichtbündel auszusenden vermag, wobei die Scheinwerfervorrichtung insbesondere umfasst:
- eine in einem Reflektor (201) angeordnete und eine Reihe von Lichtsignalen abgebende Lichtquelle (202);
- ein am Ausgang der Scheinwerfervorrichtung angeordnetes dioptrisches Element (102);
- einen zwischen der Lichtquelle und dem dioptrischen Element angeordneten Multifunktionsabschatter (204'), wobei der Multifunktionsabschatter insbesondere gebildet ist aus:
- einem sich um sich selbst um eine im Wesentlichen horizontale und zur optischen Achse der Scheinwerfervorrichtung senkrechte erste Drehachse (211) drehenden Halteelement (205), wobei das Halteelement den Multifunktionsabschatter in wenigstens einer das erste Lichtbündel bewirkenden ersten Stellung und einer das zweite Lichtbündel bewirkenden zweiten Stellung zu positionieren vermag;
- wenigstens einer von dem Halteelement gehaltenen ersten Blende (207), die eine das erste Lichtbündel bewirkende optisch aktive Stellung hat, in der die erste Blende einen Teil der von der Lichtquelle abgegebenen Lichtsignale abfängt, wobei die erste Blende insbesondere einen optisch aktiven Rand (403') aufweist, der in dem von der Scheinwerfervorrichtung ausgesandten ersten Lichtbündel eine Hell-Dunkel-Grenze zu bilden vermag, wobei der Multifunktionsabschatter einen Mechanismus umfasst, der die erste Blende zu der ersten Drehachse zu klappen vermag, wodurch die erste Blende aus einer ersten Stellung (P1) in eine zweite Stellung (P2) wechselt, wenigstens wenn der Multifunktionsabschatter aus der ersten Stellung in die zweite Stellung gebracht wird, wobei der Mechanismus eine zu der ersten Drehachse im Wesentlichen parallele zweite Drehachse (703) aufweist, wobei die erste Blende durch Drehung um die zweite Drehachse geklappt wird,
**dadurch gekennzeichnet, dass** die erste Blende (207) ein zusätzliches optisches Element (209) umfasst, das wenigstens eine Reflexionsfläche (403; 403') hat, die von der Lichtquelle in Richtung der ersten Blende ausgesandte Lichtstrahlen über den optisch aktiven Rand der ersten Blende abzulenken vermag, wobei das erste Lichtbündel ein Lichtbündel vom Typ Autobahnlicht oder vom Typ Schlechtwetterlicht ist, und dass der Mechanismus, der die erste Blende zu der ersten Drehachse zu klappen vermag, wenigstens einen mit der ersten Blende fest verbundenen Arm (604) umfasst, wobei der Arm mit einem bezüglich eines Stellorgans (105) der Scheinwerfervorrichtung ortsfest gehaltenen Führungselement (705) zusammenwirkt, um die erste Blende in eine zu einer Drehrichtung (710) des Haltelements des Multifunktionsabschatter entgegengesetzten Drehrichtung (709) schwenken zu lassen, wenn der Multifunktionsabschatter aus der ersten Stellung in die zweite Stellung gebracht wird.

2. Scheinwerfervorrichtung nach dem vorhergehenden Anspruch,
**dadurch gekennzeichnet, dass** der Mechanismus, der die erste Blende zu der ersten Drehachse zu klappen vermag, insbesondere einen ersten Befestigungsstift (601) und einen zweiten Befestigungsstift (602) umfasst, die jeweils an einem Ende der ersten Blende angeordnet und in eine erste Höhlung (701) bzw. eine zweite Höhlung (702) des Halteelements des Multifunktionsabschatter eingesteckt sind, um die Drehung der ersten Blende um die zweite Drehachse zu ermöglichen.

3. Scheinwerfervorrichtung nach wenigstens einem der vorhergehenden Ansprüche,
**dadurch gekennzeichnet, dass** der Mechanismus, der die erste Blende zu der ersten Drehachse zu klappen vermag, durch eine Rückstellfeder (704) ergänzt ist, die die erste Blende in ihrer ersten Stellung zu positionieren vermag, zumindest wenn sich die erste Blende in ihrer optisch aktiven Stellung befindet.

4. Scheinwerfervorrichtung nach dem vorhergehenden Anspruch,
**dadurch gekennzeichnet, dass** die Rückstellfeder mit einem Anschlag (603) zusammenwirkt, um die erste Blende in ihrer ersten Stellung zu halten, zumindest wenn sich die erste Blende in ihrer optisch aktiven Stellung befindet.

5. Scheinwerfervorrichtung nach wenigstens einem der vorhergehenden Ansprüche,
**dadurch gekennzeichnet, dass** der Multifunktionsabschatter wenigstens eine zweite Blende (206) umfasst.

6. Scheinwerfervorrichtung nach dem vorhergehenden Anspruch,
**dadurch gekennzeichnet, dass** die zweite Blende das zweite Lichtbündel oder ein drittes Lichtbündel bewirkt.

7. Scheinwerfervorrichtung nach wenigstens einem der Ansprüche 5 oder 6,
**dadurch gekennzeichnet, dass** die zweite Blende eine Doppelblende ist.

8. Scheinwerfervorrichtung nach wenigstens einem der Ansprüche 5 bis 7,
**dadurch gekennzeichnet, dass** sie vom Dreifunktionstyp ist.

9. Scheinwerfervorrichtung nach wenigstens einem der vorhergehenden Ansprüche,
**dadurch gekennzeichnet, dass** das zweite Lichtbündel ein Lichtbündel vom Typ Abblendlicht ist.

10. Scheinwerfervorrichtung nach wenigstens einem der vorhergehenden Ansprüche,
**dadurch gekennzeichnet, dass** sie ein drittes Lichtbündel vom Typ Fernlicht aussendet.

11. Scheinwerfervorrichtung nach wenigstens einem der Ansprüche 1 bis 8,
**dadurch gekennzeichnet, dass** das zweite Lichtbündel vom Typ Fernlicht ist.

12. Scheinwerfervorrichtung nach wenigstens einem der vorhergehenden Ansprüche,
**dadurch gekennzeichnet, dass** die Lichtquelle vom Typ Entladungslampe ist.

13. Scheinwerfervorrichtung nach wenigstens einem der vorhergehenden Ansprüche,
**dadurch gekennzeichnet, dass** das zusätzliche optische Element mit einer Klappe (208, 401') der ersten Blende fest verbunden oder integraler Bestandteil derselben ist.

14. Scheinwerfervorrichtung nach wenigstens einem der vorhergehenden Ansprüche,
**dadurch gekennzeichnet, dass** die Reflexionsfläche auf einer Seite des zusätzlichen optischen Elements angeordnet ist, die nach oben gewandt ist und sich vom optisch aktiven Rand der ersten Blende zur Lichtquelle hin erstreckt.

15. Scheinwerfervorrichtung nach wenigstens einem der vorhergehenden Ansprüche,
**dadurch gekennzeichnet, dass** das zusätzliche optische Element einen an den optisch aktiven Rand der ersten Blende anschließenden vorderen Rand (405; 405') aufweist.

16. Scheinwerfervorrichtung nach wenigstens einem der vorhergehenden Ansprüche,
**dadurch gekennzeichnet, dass** die die Reflexionsfläche umfassende Seite einen vorderen Rand aufweist, der zumindest lokal im Wesentlichen dem Profil des optisch aktiven Rands der Blende folgt.

17. Scheinwerfervorrichtung nach dem vorhergehenden Anspruch,
**dadurch gekennzeichnet, dass** der vordere Rand der die Reflexionsfläche umfassenden Seite im Wesentlichen als Erzeugende für die Form dieser Seite dient.

18. Scheinwerfervorrichtung nach wenigstens einem der Ansprüche 16 oder 17,
**dadurch gekennzeichnet, dass** die die Reflexionsfläche umfassende Seite einen hinteren Rand aufweist, wobei der hintere Rand und der vordere Rand im Wesentlichen identische Profile aufweisen, wobei das Profil des hinteren Rands in einer Ebene enthalten ist, die zu einer das Profil des vorderen Rands umfassenden Ebene parallel ist.

19. Scheinwerfervorrichtung nach Anspruch 16,
**dadurch gekennzeichnet, dass** die Reflexionsfläche evolutive konvexe Flächen aufweist, wobei der vordere Rand (405, 405') der Reflexionsfläche zumindest lokal im Wesentlichen dem Profil des optisch aktiven Rands der Blende folgt.

## Claims

1. Multifunctional headlight device (300) of the elliptical type, which can emit at least a first light beam and a second light beam, the headlight device comprising in particular:
- a source of light (202) which is disposed in a reflector (201) and emits a series of light signals;
- a dioptric element (102) which is disposed at the output from the headlight device;
- a multifunctional light shield (204') which is disposed between the source of light and the dioptric element, the said multifunctional light shield consisting in particular of:
- a support element (205) which rotates around itself, around a first axis of rotation (211) which is substantially horizontal, and perpendicular to the optical axis of the headlight device, the support element being able to position the multifunctional light shield in at least a first position which provides the first light beam, and a second position which provides the second light beam;
- at least a first shield (207) which is retained by the support element, with an optically active position which provides the first light beam, in which optically active position the first shield intercepts part of the light signals emitted by the source of light, the first shield having in particular an optically active edge (403') which can form a cut-off in the first light beam emitted by the headlight device, the multifunctional light shield comprising a mechanism which can turn the first shield down towards the first axis of rotation, thus making the first shield go from a first posture (P1) to a second posture (P2), at least when the multifunctional light shield is brought from the first position to the second position, the said mechanism having a secondary axis of rotation (703) which is substantially parallel to the first axis of rotation, the first shield being turned down by rotation around the secondary axis of rotation, **characterised in that** the first shield (207) comprises an additional optical element (209) with at least one reflective surface (403; 403') which can redirect, above the optically active edge of the first shield, rays of light emitted by the source in the direction of the said first shield, the first light being a beam of the motorway or bad weather type, and **in that** the mechanism which can turn the first shield down towards the first axis of rotation comprises at least one lug (604) which is rendered integral with the first shield, the said lug co-operating with a guide element (705) which is maintained fixed relative to an actuator (105) of the headlight device, in order to make the first shield pivot in a direction of rotation (709) which is the inverse of a direction of rotation (710) of the support element of the multifunctional light shield, when the multifunctional light shield is brought from the first position towards the second position.

2. Headlight device according to the preceding claim, **characterised in** the mechanism which can turn the first shield down towards the first axis of rotation comprises in particular a first securing pin (601) and a second securing pin (602), each disposed at an end of the first shield, and fitted respectively into a first cavity (701) and a second cavity (702) in the support element of the multifunctional light shield, in order to permit the rotation of the said first shield around the secondary axis of rotation.

3. Headlight device according to at least one of the preceding claims, **characterised in that** the mechanism which can turn the first shield down towards the first axis of rotation is completed by a return spring (704) which can position the first shield in its first posture, at least when the first shield is in its optically active position.

4. Headlight device according to the preceding claim, **characterised in that** the return spring co-operates with a stop (603) in order to maintain the first shield in its first posture, at least when the first shield is in its optically active position.

5. Headlight device according to at least one of the preceding claims, **characterised in that** the multifunctional light shield comprises at least a second shield (206).

6. Headlight device according to the preceding claim, **characterised in that** the second shield provides the second light beam or a third light beam.

7. Headlight device according to at least one of claims 5 or 6, **characterised in that** the second shield is a double shield.

8. Headlight device according to at least one of claims 5 to 7, **characterised in that** it is of the three-function type.

9. Headlight device according to at least one of the preceding claims, **characterised in that** the second light beam is a beam of the low-beam type.

10. Headlight device according to at least one of the preceding claims, **characterised in that** it emits a third beam of the high-beam type.

11. Headlight device according to at least one of claims 1 to 8, **characterised in that** the second light beam is of the high-beam type.

12. Headlight device according to at least one of the preceding claims, **characterised in that** the source of light is of the discharge lamp type.

13. Headlight device according to at least one of the preceding claims, **characterised in that** the additional optical element is integral with, or forms an integral part of, a shutter (208, 401') of the first shield.

14. Headlight device according to at least one of the preceding claims, **characterised in that** the reflective surface is situated on a face of the additional optical element which faces upwards and extends from the optically active edge of the first shield towards the source of light.

15. Headlight device according to at least one of the preceding claims, **characterised in that** the additional optical element comprises a front edge (405; 405') which is coupled to the optically active edge of the first shield.

16. Headlight device according to at least one of the preceding claims, **characterised in that** the face comprising the reflective surface has a front edge which, at least locally, follows substantially the profile of the optically active edge of the shield.

17. Headlight device according to the preceding claim, **characterised in that** the front edge of the face comprising the reflective surface acts substantially as a generatrix for the form of the said face.

18. Headlight device according to at least one of claims 16 or 17, **characterised in that** the face comprising the reflective surface has a rear edge, the rear edge and the front edge having substantially identical profiles, the profile of the rear edge being contained on a plane parallel to a plane which contains the profile of the front edge.

19. Headlight device according to claim 16, **characterised in that** the reflective surface has evolutive convex surfaces, the front edge (405, 405') of the reflective surface following substantially, at least locally, the profile of the optically active edge of the shield.
